# DEMANDE DE BREVET EUROPEEN

(11) **EP 0 540 798 A1**
(43) Date de publication de la demande: **12.05.1993**
(21) Numéro de dépôt: 91470032.3
(22) Date de dépôt: 05.11.1991
(51) Int. Cl.: A47B 88/04

(54) **Meuble de rangement à tiroirs coulissants verticaux pour le rangement de produits plats de grandes dimensions**

(71) Demandeur: COLOMAG, F-54840 Gondreville (FR)
(72) Inventeur: Bigorne, Jean-Claude, F-54840 Gondreville (FR)
(74) Mandataire: Poupon, Michel

(57) **Abrégé**

Meuble de rangement (1) à tiroirs coulissants verticaux (3) plus particulièrement destinés au rangement de produits sensiblement plats de grandes dimensions, caractérisé en ce que les produits plats sont maintenus, en position ouverte du tiroir (3), par au moins une barre de maintien (9), escamotable lors de la fermeture du tiroir, empêchant la chute desdits produits hors du tiroir.

## Description

La présente invention a pour objet un meuble de rangement à tiroirs coulissants verticaux plus particulièrement destiné au rangement de produits sensiblement plats de grandes dimensions.

Dans ce qui suit on fera référence essentiellement au rayonnement de plaques offset utilisées par les imprimeurs.

On comprendra que l'invention n'est nullement limitée à cette application. Elle pourra être utilisée dans tous les domaines où il est nécessaire de conserver et de compulser des éléments plans, par exemple en cartographie, dans les bureaux de dessin industriel, etc...

Dans les imprimeries, le rangement des plaques offset présente toujours de gros problèmes. En effet, les plaques doivent être conservées un certain temps après leur création et leur première utilisation, en vue de retirages éventuels. Pour ce faire il est essentiel de les conserver à l'abri de la poussière et de la lumière.

Jusqu'à présent les plaques sont stockées à plat, ce qui implique un travail fastidieux de recherche et de manutention lorsque l'on recherche une plaque précise, celles-ci étant relativement lourdes.

L'invention a pour but de remédier à ces inconvénients.

Conformément à l'invention en effet on propose un meuble de rangement à tiroirs coulissants verticaux plus particulièrement destinés au rangement de produits sensiblement plats de grandes dimensions, caractérisé en ce que les produits plats sont maintenus, en position ouverte du tiroir, par au moins une barre de maintien, escamotable lors de la fermeture du tiroir, empêchant la chute desdits produits hors du tiroir.

On comprendra mieux l'invention à l'aide de la description ci-après d'un mode non limitatif de mise en oeuvre en référence aux dessins annexés dans lesquels :
- la figure 1 est une vue de face d'un meuble de rangement, conforme à l'invention, version quatre tiroirs ;
- la figure 2A est une vue latérale du meuble de la figure 1, en configuration fermée ;
- la figure 2B est une vue latérale du meuble de la figure 1, en configuration ouverte ;
- la figure 3A est une vue latérale schématique du système de barre conforme à l'invention, en configuration fermée ;
- la figure 3B est une vue latérale schématique du système de barre conforme à l'invention, en configuration ouverte.

Le meuble de rangement (1) représenté à la figure 1 se compose essentiellement d'un bâti (2) et d'une pluralité de tiroirs verticaux (3) munis chacun d'une étiquette d'identification (4) et d'une poignée (5).

Comme représenté aux figures 2A et 2B, chaque tiroir peut se déplacer d'une position totalement refermée (figure 2A) jusqu'à une position totalement sortie (figure 2B) par des roulettes coopérant avec un chemin de roulement inférieur (6) et supérieur (7).

Les plaques ou produits plats (8) sont disposés verticalement dans le corps de chaque tiroir (3).

Selon l'invention on prévoit une barre escamotable (9) articulée en chacune de ses extrémités (10) sur le corps du tiroir.

En position fermée du tiroir, la barre est escamotée en position proche de la verticale.

Elle pourra de manière avantageuse être maintenue en cette position par des taquets coulissants qui viennent se verrouiller contre le corps du tiroir.

Lorsque le tiroir est ouvert par l'utilisateur la barre (9) s'efface vers l'extérieur, éventuellement après retrait manuel de taquets latéraux, et adopte la position horizontale représentée à la position 3B, où elle est maintenue par une butée, non représentée, empêchant tout débattement, à partir de cette position, vers le bas.

On peut ainsi compulser les plaques sans manipulation excessive et retirer celle qui est recherchée.

Selon une variante de mise en oeuvre, on pourra prévoir que le tiroir est muni d'une barre escamotable de chaque côté. On peut ainsi avoir accès au contenu des deux côtés du tiroir.

Le meuble pourra être conformé de manière à comporter de un à x tiroirs, éventuellement de dimensions différentes.

## Revendications

1. Meuble de rangement à tiroirs coulissants verticaux plus particulièrement destinés au rangement de produits sensiblement plats de grandes dimensions, caractérisé en ce que les produits plats sont maintenus, en position ouverte du tiroir (3), par au moins une barre de maintien (9), escamotable lors de la fermeture du tiroir, empêchant la chute desdits produits hors du tiroir.

2. Meuble de rangement selon la revendication 1, caractérisé en ce qu'il se compose essentiellement d'un bâti (2) et d'une pluralité de tiroirs verticaux (3) munis chacun d'une étiquette d'identification (4) et d'une poignée (5), chaque tiroir pouvant se déplacer d'une position totalement refermée jusqu'à une position totalement sortie par des roulettes coopérant avec un chemin de roulement inférieur (6) et supérieur (7).

3. Meuble de rangement selon l'une quelconque des revendications 1 et 2, caractérisé en ce que la barre (9) est articulée en chacune de ses extrémités (10) sur le corps du tiroir.

4. Meuble de rangement selon l'une quelconque des revendications 1 à 3, caractérisé en ce que, en position fermée du tiroir, la barre est escamotée en position proche de la verticale, et qu'elle est maintenue en cette position par des taquets coulissants qui viennent se verrouiller contre le corps du tiroir.

5. Meuble de rangement selon l'une quelconque des revendications 1 à 4, caractérisé en ce que en position ouverte du tiroir, la barre (9) adopte une position horizontale où elle est maintenue par une butée empêchant tout débattement, à partir de cette position, vers le bas.

6. Meuble de rangement selon l'une quelconque des revendications 1 à 5, caractérisé en ce que le tiroir est muni d'une barre escamotable de chaque côté.
